# EUROPÄISCHE PATENTSCHRIFT

(11) **EP 1 084 657 B1**
(45) Veröffentlichungstag und Bekanntmachung des Hinweises auf die Patenterteilung: **18.02.2004**
(21) Anmeldenummer: 00117578.5
(22) Anmeldetag: 16.08.2000
(51) Int. Cl.: A47B 88/04

(54) **Befestigungsanordnung**
Fastening assembly
Système de fixation

(30) Priorität: 17.09.1999 DE 19944643
(43) Veröffentlichungstag der Anmeldung: 21.03.2001
(73) Patentinhaber: PAUL HETTICH GMBH & CO., D-32278 Kirchlengern (DE)
(72) Erfinder: Müterthies, Ralf, 32584 Löhne (DE); Meyer, Carsten, 33729 Bielefeld (DE); Aufderheide, Jörg, 32139 Spenge (DE); Rüter, Stefan, 32549 Bad Oeynhausen (DE); Schröder, Gerhard, 32549 Bad Oeynhausen (DE)
(74) Vertreter: Dantz, Jan Henning

(56) Entgegenhaltungen:
- DE-A- 19 717 184
- DE-U- 8 513 783
- DE-U- 9 216 508

## Beschreibung

Die Erfindung betrifft eine Befestigungsanordnung nach dem Obergriff des Anspruches 1. Solche Befestigungsanordnungen werden meist für Schubladen, Schubböden oder andere verschiebbar gelagerte Bauteile eingesetzt, die über eine Ausziehführung an einem feststehenden Teil, wie einem Möbelkorpus verschiebbar gelagert sind.

Aus der DE 73 17 344 U1 ist eine Befestigungsanordnung für Ausziehführungen bekannt, bei der an einer Laufschiene ein Anschlußstück zur Verbindung mit einem Schubkasten vorgesehen ist. Das Anschlußstück greift in einen V-förmigen Abschnitt an einer Seitenwand des Schubkastens ein, so daß der Schubkasten fest mit der Laufschiene verbunden ist. Diese Befestigungsanordnung hat den Nachteil, daß das Anschlußstück und der Schubkasten in der Form aufeinander abgestimmt sein müssen. Ferner läßt sich die Befestigungsanordnung mit dem Schubkasten im vormontierten Zustand nur mit erheblichem Raumbedarf liefern.

Weiter ist aus der gattungsbildenden DE 197 26 466 A1 eine Befestigungsanordnung bekannt, bei der die Seitenwand eines Schubkastens über eine Profilschiene mit einer Laufschiene einer Ausziehführung verbindbar ist. Die Profilschiene ist dabei scharnierartig ausgebildet, so daß die Schubladenseitenwand in eine Stellung parallel zu dem Schubladenboden geklappt werden kann. Zwar hat diese Befestigungsanordnung den Vorteil, daß ein Schubladenelement im vormontierten Zustand einen geringen Raumbedarf hat, wenn sich die Seitenwände parallel zu dem Boden erstrecken. Allerdings ist die Profilschiene speziell auf die jeweiligen Seitenwände und den Boden abgestimmt und läßt sich nicht ohne weiteres für Schubladen anderer Baugrößen einsetzen. Ferner kann bei der Befestigungsanordnung keine Anpassung an unterschiedliche mechanische Belastungsfälle vorgenommen werden.

Aus der DE 85 13 783 U ist eine Befestigungsanordnung bekannt, bei der ein Schubboden über einen Auflagewinkel an einer Ausziehführung festgelegt ist. An dem Auflagewinkel ist ein drehbares Griffteil angebracht, um den Schubboden über eine Drehbefestigung von der Ausziehführung als Einheit demontieren zu können.

Es ist Aufgabe der vorliegenden Erfindung eine Befestigungsanordnung zu schaffen, die flexibel für Schubladen und Schubböden unterschiedlicher Größe und Bauart einsetzbar ist und für die jeweilige Verwendung angepaßt werden kann. Ferner soll die Befestigungsanordnung kostengünstig herstellbar sein.

Diese Aufgabe wird mit einer Befestigungsanordnung mit den Merkmalen des Anspruchs 1 gelöst.

Erfindungsgemäß weist die Befestigungsanordnung mindestens zwei getrennt von einander an einer Schiene einer Ausziehführung montierbare Verbindungsteile auf, die jeweils mit ersten und zweiten Befestigungselementen zum Verbinden mit der Schiene und einem Schubboden versehen sind. Dadurch kann sowohl die Länge des Schubbodens als auch die Höhe der Schublade unabhängig von der Befestigungsanordnung gewählt werden. Die Befestigungsanordnung läßt sich somit universell für unterschiedliche Typen von Schubladen, Schubkästen etc. einsetzen. Beispielsweise können für hohe mechanische Belastungen mehr als zwei Verbindungselemente entlang der Schiene der Ausziehführung vorgesehen werden, um die notwendige Stabilität zu erhalten. Trotz der modulartigen Gestaltung der Befestigungsanordnungen kann die Befestigungsanordnung im vormontierten Zustand flach gestapelt werden. Der im Anspruch enthaltene Begriff Schubboden soll dabei sowohl Ausgestaltungen umfassen, bei denen nur ein Boden vorgesehen ist, als auch Ausgestaltungen, bei denen zusätzlich zu dem Boden Seitenwände, Gestelle oder ähnliche Bauteile zur Bildung eines Schubkastens vorgesehen sind.

Ferner weist nach der Erfindung jedes Verbindungsteil eine erste Auflagefläche auf, auf der der Schubboden teilweise aufliegt, und es ist eine zweite Auflagefläche vorgesehen, die auf einer Schiene der Ausziehführung aufliegt. Diese Anordnung ist besonders stabil und sorgt für eine gute Kraftabtragung. Das Verbindungsteil kann dabei einen etwa Z-förmigen Abschnitt aufweisen, wobei die Auflageflächen an den beiden horizontalen Schenkeln des "Z" gebildet sind.

Die ersten Befestigungselemente sind dabei mit einer Rasteinrichtung versehen, die das Verbindungsteil in einer Montageposition vorfixieren kann. Dies erleichtert die Montage, da die Einheit aus Schubboden und Verbindungsteilen in dem vorfixierten Zustand mit Seitenwänden eines Schubkastens oder ähnlichen Bauteilen versehen werden kann. Eine einfache Ausbildung der Rasteinrichtungen erhält man, wenn an einem Zapfen eine Rasteinrichtung integral angeformt ist, die in eine Aussparung einer Seitenwand des Verbindungsteiles eingreifen kann.

Vorzugsweise umfaßt das erste Befestigungselement daher einen verschwenkbar am Verbindungsteil gelagerten Zapfen, der in den Schubboden einfügbar ist. Diese Art der Befestigung ist leicht und schnell zu montieren und kann durch Bohren einer entsprechenden Aussparung in dem Schubboden billig hergestellt werden. Eine kippsichere Aufnahme des Zapfens in dem Schubboden wird gewährleistet, wenn an dem Zapfen eine Haltefläche angeformt ist, auf die der Schubboden aufliegt. Um eine gleichmäßige Auflage zu gewährleisten sind dabei die Haltefläche am Zapfen und die Auflagefläche am Verbindungsteil im montierten Zustand auf einer Höhe angeordnet.

Vorzugsweise ist der Zapfen als Hohlprofil ausgebildet, so daß er eine gewisse Elastizität behält und auch als Preßverbindung in den Schubboden eingepaßt werden kann.

Eine einfache Herstellung der Befestigungsanordnung wird ermöglicht, wenn jedes Verbindungsteil einen Abschnitt aus Metall aufweist, der eine Schiene der Ausziehführung zumindest teilweise umgreift, und das erste Befestigungselement aus Kunststoff an dem Abschnitt aus Metall angeformt ist. Das Umspritzen des Verbindungsteiles mit Kunststoff läßt sich auf einfache Weise in nur einem Herstellungsschritt durchführen.

Die Erfindung wird nachfolgend anhand eines Ausführungsbeispieles mit Bezug auf die beigefügten Zeichnungen näher erläutert. Es zeigen:
- Fig. 1: eine perspektivische Ansicht eines Ausführungsbeispieles eines Verbindungsteiles einer erfindungsgemäßen Befestigungsanordnung;
- Fig. 2: eine perspektivische Ansicht des Verbindungsteiles der Figur 1 in Verbindung mit einem Schubboden im vormontierten Zustand;
- Fig. 3: eine perspektivische Ansicht des Verbindungsteiles der Figur 1 in einer vorfixierten Montageposition, und
- Fig. 4: eine perspektivische Ansicht der Befestigungsanordnung im montierten Zustand.

Die in den Figuren 1 bis 3 ausschnittsweise gezeigte Befestigungsanordnung weist ein Verbindungsteil 5 auf, das mit einem ersten Befestigungselement 2 versehen ist, das mit einem Schubboden 1 verbindbar ist. Das Verbindungsteil 5 besitzt einen Korpus aus Metall, der mit zweiten Befestigungselementen 4 versehen ist, die eine Schiene 3 einer Ausziehführung mit dem Verbindungsteil 5 fest verbinden. Die zweiten Befestigungselemente 4 können Schweiß-, Niet-, Schraub-, Kleb- oder Rastverbindungen sein. In dem dargestellten Ausführungsbeispiel sind als zweite Befestigungselemente nicht näher dargestellte Nietverbindungen 4 vorgesehen, um das Verbindungsteil 5 fest mit der Schiene 3 zu verbinden.

Um die Gewichtskraft des Schubbodens 1 auf die Ausziehführung abzutragen, ist das Verbindungselement 5 mit einer Auflagefläche 6 versehen, auf der ein Seitenrand des Schubbodens 1 aufliegen kann. In dem dargestellten Ausführungsbeispiel sind zusätzlich Profilierungen 16 vorgesehen, die exakt die Höhe der Auflagefläche vorgeben. Ferner weist das Verbindungsteil 5 eine Auflagefläche 7 auf, die auf einer horizontalen Fläche der Schiene 3 der Ausziehführung aufliegt. Die Auflagefläche 6 ist über eine Seitenwand 11 mit der Auflagefläche 7 verbunden.

Zur Befestigung des Verbindungselementes 5 mit dem Schubboden 1 ist ein Zapfen 8 vorgesehen, der in eine Öffnung in dem Schubboden 1 eingreift. Dabei bildet eine integral mit dem Zapfen 8 ausgebildete Haltefläche 9 einen Anschlag, so daß der Schubboden 1 den Zapfen 8 nur bis zu einer gewissen Tiefe aufnimmt (Figur 2). Für eine gleichmäßige Kraftaufnahme sind die Haltefläche 9 und die obere Fläche der Profilierungen 16 bei paralleler Ausrichtung der Flächen auf einer Höhe angeordnet. Es ist auch möglich, die Auflagefläche 6 auf eine Höhe mit der Haltefläche 9 auszurichten und dann auf die Profilierungen 16 zu verzichten.

Eine am Zapfen 8 angeordnete Rasteinrichtung 10 greift derart durch einen seitlichen Schlitz in dem Schubbodens 1 hindurch, daß zwei elastische Schnapper über den Seitenrand des Schubbodens 1 hervorstehen. Die Rasteinrichtung 10 mit den Schnappern ist in eine Ausnehmung 12 in der Seitenwand 11 des Verbindungsteiles 5 einfügbar, so daß das Verbindungsteil 5 nach einem Einrasten der Rasteinrichtung 10 in einer Montageposition vorfixiert ist.

Das Verbindungsteil 5 ist an der Seitenwand 11 mit einer Ausstellung 13 versehen, die zur Befestigung einer Seitenwand einer Schublade dienen kann. Es ist auch möglich die Ausstellung 13 als Anschlag gegen den Schubboden 1 zu nutzen. Ferner ist das Verbindungsteil 5 mit einem Aufsatz 14 versehen, der zur Befestigung weiterer Bauteile dient und beispielsweise in eine hohle Seitenwand eingreifen kann.

Der Montagevorgang der Befestigungsanordnung wird nachfolgend beschrieben:

Nachdem im Schubboden 1 Öffnungen hergestellt wurden, wird jeweils der Zapfen 8 eines Verbindungsteils 5 in eine Öffnung eingeführt bis die Unterseite des Schubbodens 1 auf der Haltefläche 9 aufliegt. Für einen guten Halt des Schubbodens 1 kann der Zapfen 8 am Umfang mit Rillen versehen sein. Ferner kann der Zapfen 8 durch den Hohlraum 18 leicht elastisch ausgebildet sein, um mit Preßsitz in den Schubboden eingefügt zu werden.

Der Schubboden 1 wird entlang zweier gegenüberliegender Seiten mit jeweils mindestens zwei Verbindungsteilen 5 versehen. Die Verbindungsteile 5 werden zunächst mit den Seitenwänden 11 parallel zu dem Schubboden 1 angeordnet, damit die Einheit aus Schubboden 1 und Verbindungsteilen 5 ohne großen Raumbedarf transportiert werden kann.

Zur Endmontage werden die Verbindungsteile 5 jeweils hochgeklappt, bis jeweils die Rasteinrichtung 10 in die Ausnehmung 12 einschnappt, so daß die Verbindungsteile 5 in einer Montageposition vorfixiert sind. Anschließend wird eine Schiene 3 einer Ausziehführung fest mit den Verbindungsteilen 5 entlang einer Seite des Schubbodens 1 verbunden. Es ist auch möglich die Schiene 3 vor dem Befestigen der Verbindungsteile 5 an dem Schubboden 1 mit den Verbindungsteilen 5 zu verbinden. Zuletzt können die restliche Bauteile, wie Seitenwände, Vorder- und Rückwände an der Befestigungsanordnung montiert werden.

In Fig. 4 ist die erfindungsgemäße Befestigungsanordnung im montierten Zustand gezeigt. Entlang einer Schiene 3 der Ausziehführung sind drei Befestigungselemente 4 angeordnet, die noch parallel zum Schubboden 1 geklappt sind. An den Aufsätzen 14 der Befestigungselemente 4 lassen sich ein äußeres Seitenwandelement 20 und ein inneres Seitenwandelement 21 montieren. Um aus der Befestigungsanordnung einen vollständigen Schubkasten herzustellen, ist rückseitig noch eine hocklappbare Rückwand 22 vorgesehen.

## Patentansprüche

1. Befestigungsanordnung zum Befestigen einer Schublade oder eines Schubbodens (1) an einer Ausziehführung, wobei erste Befestigungselemente (2) mit dem Schubboden ( 1 ) verbindbar sind und zweite Befestigungselemente (4) mit einer Schiene (3) der Ausziehführung verbunden oder verbindbar sind, und die ersten Befestigungselemente (2) zu den zweiten Befestigungselementen (4) verschwenkbar gelagert sind, wobei die Befestigungsanordnung mindestens zwei getrennt voneinander an einer Schiene (3) einer Ausziehführung montierbare Verbindungsteile (5) aufweist, die jeweils mit mindestens einem der ersten und einem der zweiten Befestigungselemente (2, 4) versehen sind, **dadurch gekennzeichnet, daß** jedes Verbindungsteil (5) eine erste Auflagefläche (6, 16) aufweist, auf der der Schubboden (1) teilweise auflegbar ist, und eine zweite Auflagefläche (7) aufweist, die auf einer Schiene (3) der Ausziehführung aufliegt oder auflegbar ist und an den ersten Befestigungselementen (2) eine Rasteinrichtung (10) vorgesehen ist, die das Verbindungsteil (5) in einer Montageposition vorfixieren kann.

2. Befestigungsanordnung nach Anspruch 1, **dadurch gekennzeichnet, daß** ein erstes Befestigungselement (2) einen verschwenkbar am Verbindungsteil (5) gelagerten Zapfen (8) aufweist, der in den Schubboden (1) einfügbar ist.

3. Befestigungsanordnung nach Anspruch 1 oder 2, **dadurch gekennzeichnet, daß** an dem Zapfen (8) eine Haltefläche (9) angeformt ist, auf der der Schubboden (1) teilweise auflegbar ist.

4. Befestigungsanordnung nach Anspruch 3, **dadurch gekennzeichnet, daß** die Haltefläche (9) am Zapfen (8) und die erste Auflagefläche (6, 16) bei paralleler Ausrichtung auf einer Höhe angeordnet sind.

5. Befestigungsanordnung nach einem der Ansprüche 1 bis 4, **dadurch gekennzeichnet, daß** die Schwenkachse am Zapfen (8) etwa auf Höhe der ersten Auflagefläche (6) gebildet ist.

6. Befestigungsanordnung nach einem der Ansprüche 1 bis 5, **dadurch gekennzeichnet, daß** zwischen der ersten Auflagefläche (6) und der zweiten Auflagefläche (7) sich eine Seitenwand (11) erstreckt, in, der eine Aussparung (12) vorgesehen ist, die mit der Rasteinrichtung (10) zusammenwirkt.

7. Befestigungsanordnung nach einem der Ansprüche 1 bis 6, **dadurch gekennzeichnet, daß** der Zapfen (8) als Hohlprofil ausgebildet ist.

8. Befestigungsanordnung nach einem der Ansprüche 1 bis 7, **dadurch gekennzeichnet, daß** jedes Verbindungsteil (5) einen Abschnitt aus Metall aufweist, der eine Schiene (3) der Ausziehführung zumindest teilweise umgreift, und mindestens ein erstes Befestigungselement (2) aus Kunststoff an dem Abschnitt aus Metall angeformt ist.

## Claims

1. Fastening arrangement for fastening a drawer or a sliding base (1) on a pull-out guide, it being the case that first fastening elements (2) can be connected to the sliding base (1) and second fastening elements (4) are, or can be, connected to a rail (3) of the pull-out guide, and the first fastening elements (2) are mounted such that they can be pivoted in relation to the second fastening elements (4), and it being the case that the fastening arrangement has at least two connecting parts (5) which can be installed separately from one another on a rail (3) of a pull-out guide and are each provided with at least one of the first and one of the second fastening elements (2, 4), **characterized in that** each connecting part (5) has a first bearing surface (6, 16), on which the sliding base (1) can be made to rest in part, and a second bearing surface (7), which rests, or can be made to rest, on a rail (3) of the pull-out guide, and provided on the first fastening elements (2) is a latching device (10) which can pre-fix the connecting part (5) in an installation position.

2. Fastening arrangement according to Claim 1, **characterized in that** a first fastening element (2) has a stub (8) which is mounted in a pivotable manner on the connecting part (5) and can be introduced into the sliding base (1).

3. Fastening arrangement according to Claim 1 or 2, **characterized in that** a retaining surface (9), on which the sliding base (1) can be made to rest in part, is integrally formed on the stub (8).

4. Fastening arrangement according to Claim 3, **characterized in that** the retaining surface (9) on the stub (8) and the first bearing surface (6, 16), with parallel alignment, are arranged on one level.

5. Fastening arrangement according to one of Claims 1 to 4, **characterized in that** the pivot axis on the stub (8) is formed approximately level with the first bearing surface (6).

6. Fastening arrangement according to one of Claims 1 to 5, **characterized in that** extending between the first bearing surface (6) and the second bearing surface (7) is a side wall (11) which contains a cutout (12) which interacts with the latching device (10).

7. Fastening arrangement according to one of Claims 1 to 6, **characterized in that** the stub (8) is designed as a hollow profile.

8. Fastening arrangement according to one of Claims 1 to 7, **characterized in that** each connecting part (5) has a section made of metal which engages, at least in part, around a rail (3) of the pull-out guide, and at least a first fastening element (2) made of plastic is integrally formed on the section made of metal.

## Revendications

1. Système de fixation pour fixer un tiroir ou un fond de tiroir (1) à une glissière, des premiers éléments de fixation (2) pouvant être reliés au fond de tiroir (1) et des seconds éléments de fixation (4) étant ou pouvant être reliés à un rail (3) de la glissière, et les premiers éléments de fixation (2) pouvant être logés de manière à pouvoir pivoter par rapport aux seconds éléments de fixation (4), le système de fixation comprenant au moins deux pièces de connexion (5), pouvant être montées séparément l'une de l'autre sur un rail (3) d'une glissière, qui sont respectivement munies d'au moins l'un des premiers et l'un des seconds éléments de fixation (2, 4), **caractérisé en ce que** chaque pièce de connexion (5) comprend une première surface d'appui (6, 16) sur laquelle il est possible de poser partiellement le fond de tiroir (1) et comporte une deuxième surface d'appui (7) qui est posée ou peut être posée sur un rail (3) d'une glissière et **en ce qu'**un dispositif à cran d'arrêt (10) est prévu au niveau des premiers éléments de fixation (2), dispositif qui peut préfixer la pièce de connexion (5) dans une position de montage.

2. Dispositif de fixation selon la revendication 1, **caractérisé en ce qu'**un premier élément de fixation (2) comprend un tourillon (8) logé au niveau de la pièce de connexion (5) de manière à pouvoir pivoter, tourillon qui peut être inséré dans le fond de tiroir (1).

3. Dispositif de fixation selon la revendication 1 ou 2, **caractérisé en ce qu'**une surface de maintien (9) est réalisée au niveau du tourillon (8), surface sur laquelle il est possible de poser partiellement le fond de tiroir (1).

4. Système de fixation selon la revendication 3, **caractérisé en ce que** la surface de maintien (9) au niveau du tourillon (8) et la première surface d'appui (6, 16) sont disposées à une certaine hauteur, pour une orientation en parallèle.

5. Système de fixation selon l'une des revendications 1 à 4, **caractérisé en ce que** l'axe de pivotement au niveau du tourillon (8) est formé à peu près à la hauteur de la première surface d'appui (6).

6. Système de fixation selon l'une des revendications 1 à 5, **caractérisé en ce qu'**entre la première surface d'appui (6) et la deuxième surface d'appui (7) s'étend une paroi latérale (11) dans laquelle est prévu un creux (12) qui concourt avec le dispositif à cran d'arrêt (10).

7. Système de fixation selon l'une des revendications 1 à 6, **caractérisé en ce que** le tourillon (8) est conflguré en tant que profil creux.

8. Système de fixation selon l'une des revendications 1 à 7, **caractérisé en ce que** chaque pièce de connexion (5) comporte un segment en métal qui enveloppe au moins partiellement un rail (3) de la glissière et **en ce qu'**au moins un premier élément de fixation (2) en plastique est réalisé au niveau du segment en métal.
